# EUROPÄISCHE PATENTSCHRIFT

(11) **EP 0 351 514 B1**
(45) Veröffentlichungstag und Bekanntmachung des Hinweises auf die Patenterteilung: **09.11.1994**
(21) Anmeldenummer: 89108556.5
(22) Anmeldetag: 12.05.1989
(51) Int. Cl.: H01P 1/02, H01P 1/161

(54) **Hohlleiter-Twist**
Waveguide twist
Guide d'ondes à torsade

(30) Priorität: 16.07.1988 DE 3824150
(43) Veröffentlichungstag der Anmeldung: 24.01.1990
(73) Patentinhaber: KATHREIN-WERKE KG, D-83022 Rosenheim (DE)
(72) Erfinder: Ilsanker, Anton, D-8201 Riedering (DE); Ephan, Norbert, Dr., D-8200 Rosenheim (DE); Haslböck, Albert, D-8205 Kiefersfelden (DE)
(74) Vertreter: Flach, Dieter Rolf Paul, Dipl.-Phys.

(56) Entgegenhaltungen:
- DE-A- 2 748 956
- DE-C- 976 910
- FR-A- 2 057 237
- GB-A- 795 862
- GB-A- 1 018 173
- US-A- 2 731 602
- US-A- 2 883 628
- NTZ NACHRICHTECHNISCHE ZEITSCHRIFT. vol. 38, no. 8, August 1985, BERLIN DE Seiten 554 - 560; E.SCHUEGRAF: "Neuartige Mikrowellenweichen für Zweibandantennen"

## Beschreibung

Die Erfindung seht aus von einem Hohlleiter-Twist, wie es aus der DE-PS 976 910 oder der DE-OS 27 48 956 bekannt ist.

Der gerade Hohlleiter ist das Grundelement in der Hohlleitertechnik. Zur Richtungsänderung von Hohlleitungen werden beispielsweise Leitungskrümmer und Leitungswinkel verwendet. Bei Winkelstücken wird die Ecke abgeschrägt zur Verringerung des Anpassungsfehlers. Meist werden Krümmer verwendet mit kontinuierlich verlaufender Krümmung und gleichbleibendem Querschnitt. Die Krümmung, meist 90°, läßt sich in Richtung der elektrischen Feldlinien (E-Krümmer), also bei der Rechteckhohlleitung über die Breitseite, oder in Richtung der magnetischen Feldlinien (H-Krümmer), also bei Rechteckhohlleitung in Richtung der Schmalseite vornehmen.

Soll beispielsweise in Ausbreitrichtung die Polarisationsebene um einen geringen Winkel verdreht werden, so können, wie z. B. in der DE 27 48 956 A1 beschrieben, zwei zu verbindende Rechteckhohlleitungen bei gering bleibendem Anpassungsfehler um diesen kleinen Winkel gegeneinander verdreht werden, wobei natürlich keine Öffnung entstehen darf. Bei größerem erforderlichen Verdrehungswinkel zur Drehung der Polarisationsrichtung, meist 90°, verwendet man stetig um ihre Achse verwundene Reckeckhohlleitungen, sog. Hohlleiterverdrehungen. Daraus wird aber auch ersichtlich, daß derartige Hohlleiterverdrehungen natürlich eine nicht unwesentliche axiale Baulänge erfordern.

Natürlich kann auch der mit einem Reckteckquerschnitt versehene Hohlleiter als ganzes um seine Längsachse schraubenförmig verwunden sein, um die Polarisationsebene um 90° zu ändern, wie dies beispielsweise in der DE-PS 976 910 beschrieben ist.

Die eingangs genannten Richtungsänderungen von Hohlleitern haben Bedeutung z. B. bei der Umsetzung einer Polarisationsweiche. Derartige Polarisationsweichen sind beispielsweise aus der DE 33 45 689 A1, der DE 30 10 360 C2 und der GB-PS 1 591 719 bekannt. Diese Breitband-Polarisationsweichen dienen zur Trennung von orthogonal linear polarisierten elektromagnetischen Wellen. So besitzt beispielsweise ein eingangsseitiger Hohlleiterabschnitt rechteckigen oder quadratischen Querschnitt mit zwei seitlich einander gegenüberliegenden Koppelfenstern, von denen rechteckige Hohlleiterarme abzweigen und unter Einschaltung von Krümmern in eine gemeinsame Breitbandverzweigung einmünden.

Sofern es sich also um Polarisationsweichen handelt, die vollständig in Hohlleitertechnik ausgeführt sind, liegt ihnen im wesentlichen immer das gleiche Prinzip zugrunde. Sie bestehen aus einem runden oder quadratischen Hohlleiter, an dem zwei oder auch mehrere Hohlleiter angeschaltet sind. In dem quadratischen oder runden Hohlleiter sind zwei Hauptwellentypen mit senkrecht zueinanderliegenden Polarisationsebenen ausbreitungsfähig, die getrennt voneinander in einen oder mehreren nur einer Polarisation zugeordneten Rechteckhohlleiter verkoppelt werden.

Dieses Funktionsprinzip kann in einfacher Ausführung bei einer Polarisationsweiche dahingehend umgesetzt werden, daß zur Übertragung zweier Wellen mit senkrecht zueinander ausgerichteten Polarisationsebenen ein im Querschnitt quadratischer Hohlleiter vorgesehen ist. Zur Auskopplung der einen Polarisationsebene ist in ihm ein querverlaufender Kurzschluß und auf der gegenüberliegenden Seite des zum Querschnitt quadratischen Hohlleiterabschnittes ein in Längsrichtung, d.h. in Ausbreitrichtung verlaufendes rechteckförmiges Koppelfenster angeordnet, in welchem die elektromagnetische Welle mit der in der Ebene des Koppelfensters liegenden Polarisationsebene ausgekoppelt wird. Über einen hier angesetzten Krümmer bzw. einen Winkel kann diese elektromagnetische Welle nurmehr um 90° so umgelenkt werden, daß die Ausbreitrichtung der beiden nunmehr auf jeweils einen Hohlleiterzweig getrennten Wellen parallel zueinander erfolgt. Eine entsprechende Hohlleiterpolarisationsweiche umfaßt des halb an einer Anschlußseite die übereinanderliegenden beiden Polarisationstore für die beiden Hohlleiterzweige, in denen die beiden getrennten elektromagnetischen Wellen übertragen werden. Auch wenn also durch Anordnung eines H-Krümmers nach dem Koppelfenster die Ausbreitrichtung der beiden ausgekoppelten Wellen in Übereinstimmung gebracht werden und die Anschlüsse der beiden Weichenausgänge in einer Ebene liegen können, so bleibt gleichwohl festzustellen, daß die Orientierung der beiden Anschlußhohlleiter senkrecht zueinander liegen. Es breiten sich also durch die Art und Weise der Ankopplung die beiden Polarisationen getrennt voneinander in verschiedenen Hohlleitern in derselben Richtung aus, ihre Orientierung aber im Raum ist immer noch senkrecht zueinander. Sollen hier beispielsweise wie in der Satellitentechnik erforderlich Mikrowellenkonverter nachgeschaltet werden, so müssen auch diese in entsprechender Anpassung an die senkrecht zueinander liegende Polarisation ausgerichtet werden, was bautechnisch immer dann nicht erwünscht ist, wenn auch die Mikrowellenkonverter im Querschnitt Rechteckform aufweisen und damit größeren Raum beanspruchen. Es wäre aber auch grundsätzlich denkbar, daß zumindest bei einem der beiden Hohlleiterzweige ein sogenannter "Twist" d.h. also eine sogenannte "Hohlleiterverdrehung" nach geordnet ist. Dies würde aber zu einer axialen Verlängerung des erforderlichen Bauraumes führen, da dann beispielsweise ein Mikrowellenkonverter erst um die Baulänge des sogenannten "Twist" versetzt angebaut werden könnte.

Aufgabe der vorliegenden Erfindung ist es von daher, einen Hohlleiter-Twist insbesondere für eine Hohlleiter-Polarisationsweiche zu schaffen, um bei geringstem beanspruchten Bauraum die Möglichkeit einer Polarisationsebenen-Verdrehung um 90° zu schaffen.

Die Aufgabe wird mit dem Gegenstand des Anspruchs 1 gelöst. Vorteilhafte Ausgestaltungen und Verwendungen dieses Gegenstands sind in den Unteransprüchen angegeben.

Durch die vorliegende Erfindung wird in der Tat auf verblüffende Art und Weise bei geringstem Bauraum die Möglichkeit einer Polarisationsebenen-Verdrehung um beispielsweise 90° ermöglicht. Dies wird durch die Art und Weise der Ankopplung eines Hohlleiterzweiges an den anderen ermöglicht, so daß die elektromagnetischen Wellen in der einen Polarisationsebene durch Drehung ihrer Polarisationsebene um 90° in den anderen Hohlleiterzweig überkoppelt werden.

Bei Verwendung des beanspruchten Gegenstands in einer Hohlleiter-Polarisationsweiche führt dies dazu, daß beispielsweise ein Hohlleiterabschnitt zur Übertragung zweier Hauptwellentypen H₁₀ und H₀₁ mit zwei senkrecht zueinander liegenden Polarisationsebenen mit einem rechteckförmigen Koppelfenster versehen ist, so daß nach Überkopplung der einen Polarisationsebene in einen nachfolgenden Hohlleiterzweig die überkoppelte Polarisationsebene um 90° so gedreht wird, daß die Polarisationsebene in dem dem Koppelfenster nachgeordneten sowie dem Kurzschluß nachgeordneten Hohlleiterzweig parallel zueinanderliegen.

Das erfindungsgemäße Prinzip kann nicht nur bei den Wellentypen H₁₀ und H₀₁, also bei im Querschnitt quadratischen bzw. rechteckförmigen Hohlleitern, sondern auch bei im Querschnitt runden Hohlleitern mit den Wellentypen H₁₁ und H₁₁ verwendet werden.

Zum Zweck der Anpassung können die Hohlleiter schließlich auch noch mit Diskontinuitäten versehen werden.

Im Gegensatz zu den vorstehend beschriebenen Hohlleiter-Twist, der eine Hohlleiteranordnung zur Drehung der Polarisationsrichtung elektromagnetischer Schwingungen darstellt, ist aus der GB-A 795 862 eine Vorrichtung zur Teilverkoppelung von elektromagnetischen Wellen bekannt geworden. Insbesondere in Figur 4 ist eine Anordnung gezeigt, auf welcher zwei im Querschnitt rechteckförmige Hohlleiter aufeinandersitzen. Der eine Hohlleiter sitzt dabei mit seiner schmalen Längsseite auf dem zweiten Hohlleiter auf dessen breiter Längsseite, und zwar in symmetrischer Mittellängsausrichtung. Zwischen beiden Hohlleitern sind zwei Koppelfenster vorgesehen, die jeweils in einem Winkelmaß von der Längserstreckung abweichen und somit eine Koppelfenster-Überdeckung ergeben, die - bezogen auf die gesamte Länge beider Koppelfenster - sich dann auch über die gesamte Breite der schmalen Längsseite des einen Hohlleiters erstreckt.

Es handelt sich hierbei um eine Teilverkoppelung nach Art einer 4-Pol-Schaltung, wobei nur ein Bruchteil einer Welle aus dem einen Hohlleiter ausgekoppelt und zum Teil gedreht wird. Insbesondere auch aus der graphischen Darstellung gemäß Figur 8 geht hervor, daß der Kopplungsfaktor entsprechend der gewünschten Teilauskopplung vergleichsweise gering sein kann.

Demgegenüber betrifft die vorliegende Erfindung einen Hohlleiter-Twist, bei dem eine praktisch völlig verlustfreie 100%ige Drehung der Wellen durchgeführt wird.

Im folgenden werden Ausführungsbeispiele des Erfindung anhand der Zeichnung dargestellt. Dabei zeigen im einzelnen
- Fig. 1 :: ein erstes Ausführungsbeispiel eines Hohlleiter-Polarisationsdrehers in schematischer perspektivischer Darstellung; und
- Fig. 2 :: ein weiteres Ausführungsbeispiel in perspektivischer Darstellung im Falle einer Hohlleiter-Polarisationsweiche .
- Fig. 3 :: eine rückwärtige Ansicht der Darstellung gem. Fig. 2.
- Fig. 4 und 5 :: eine Querschnittsdarstellung und eine rückwärtige Ansicht einer abgewandelten Polarisationsweiche.

In Fig. 1 ist ein rechteckförmiger erster Hohlleiter 1 beispielsweise zum Übertragen einer linear polarisierten elektromagnetischen Welle vom Typ H₁₀ gezeigt. Am Ende des Hohlleiters 1 mittig in Längsrichtung auf der Schmalseite 3 verlaufend ist ein Koppelfenster 5 vorgesehen, dessen Höhe in der Regel der Breitseite des Hohlleiters 1 entspricht. In der Praxis wird aber die Höhe des Koppelfensters 5 in der Regel bis etwa 10% geringer als die Breitseite des Hohlleiters 1 ausfallen. Die Schmalseite des Koppelfensters 5 ist etwa nur halb so groß wie dessen Länge. Vor dem Hohlleiter 1 ist in Fig. 1 im Prinzip ein Beispiel für die magnetische Feldlinie 7 gezeigt.

Über einen am Ende des Hohlleiters 1 angeordneten Hohlleiter-Winkel 9 wird ohne Veränderung der Polarisationsebene die Ausbreitungsrichtung um 90° zur Vertikalen verändert.

Über dem ersten Hohlleiter 1 ist ein zweiter Hohlleiter 13 angeordnet. Der zweite Hohlleiter 13 liegt in Parallellage zum Hohlleiter 1, und zwar so, daß die beiden Koppelfenster 5 in Deckung aufeinanderliegen. Allerdings ist das Koppelfenster 5 im zweiten Hohlleiter 13 zwar auch in dessen Längsrichtung, aber zur Längsachse außermittig angeordnet. Zudem sind die Längs- bzw. Breitseiten des Hohlleiters 13 zum ersten Hohlleiter 1 um 90° vertauscht, so daß im Hohlleiter 13 beispielsweise eine elektromagnetische Welle des Typs H₁₀ angeregt werden kann.

Durch diese Anordnung werden die in Fig. 1 gezeigten elektromagnetischen Feldlinien 7 so auf den zweiten Hohlleiter 13 über das Koppelfenster 5 überkoppelt, daß dort magnetische Feldlinien 15 angeregt werden. Dies wird nur durch die außermittige Anordnung des Koppelfensters 5 bezüglich des zweiten Hohlleiters 13 realisiert. Denn im Koppelfenster 5 sind die magnetischen Feldlinien gleichgerichtet, so daß hierüber im zweiten Hohlleiter 13 auf Grund der spezifischen Geometrie eine elektromagnetische Welle angeregt wird, deren Polarisationsebene 90° zur einlaufenden elektromagnetischen Welle im ersten Hohlleiter 1 verdreht ist. Dieses Grundprinzip kann auch bei einer Hohlleiter-Polarisationseiche wie schematisch in Fig. 2 erläutert umgesetzt werden.

Fig. 2 unterscheidet sich von Fig. 1 dadurch, daß anstelle des ersten Hohlleiters 1 ein Hohlleiter mit quadratischem Querschnitt zur Übertragung zweier elektromagnetischer Hauptwellen mit senkrecht zueinander ausgerichteten Polarisationsebenen, d.h. beispielsweise Übertragung einer H₁₀ und H₀₁-Welle verwandt wird. Unterhalb des auch in diesem Ausführungsbeispiel in Längsrichtung verlaufenden mittig angeordneten Koppelfensters 5 ist anstelle eines H-Winkels oder H-Krümmers ein Kurzschluß 9′ angeordnet. Die Funktion dieses Kurzschlusses 9′ ist aber die gleiche, denn hierüber soll die elektromagnetische Welle mit der in vertikaler Längsrichtung zur Ebene des Koppelfensters 5 verlaufenden Polarisationsebene, im gezeigten Ausführungsbeispiel also die H₀₁-Welle über das Koppelfenster 5 in den oberen Hohlleiterabschnitt 13 unter Drehung der Polarisationsebene um 90° wie in Fig. 1 erläutert überkoppelt werden.

Hinter dem Kurzschluß 9′, der im ersten Hohlleiter 1 etwa mittig aber gegenüberliegend zum Koppelfenster angeordnet ist, wird lediglich die elektromagnetische Welle mit Parallelausrichtung zum Kurzschluß, im gezeigten Ausführungsbeispiel also die H₁₀-Welle in den nachfolgenden Hohlleiterzweig 17 übertragen.

Auf Grund dieser Anordnung sind nunmehr die in dem ersten Hohlleiter 1 übertragenen linear polarisierten, senkrecht aufeinanderstehenden elektromagnetischen Wellen auf die beiden Hohlleiterzweige 13 und 17 aufgespalten worden, und zwar derart, daß die beiden Polarisationsebenen parallel zueinander liegen. Dem Koppelfenster nachgeordnet ist auf der gleichen oberen Seite des Hohlleiterzweiges 17 meist noch eine obere Kurzschlußbrücke 9˝, um eine bessere Entkopplung zu erzielen.

In der Praxis hat dies zur Folge, daß an der Hohlleiter-Polarisationsweiche ausgangsseitig übereinanderliegend zwei Polarisationstore 19 und 21 in einer gemeinsamen Ebene 23 liegend gebildet werden, an denen beispielsweise nunmehr jeweils ein Mikrowellenkonverter mit gleicher Baulänge und gleicher paralleler Ausrichtung zueinander angebaut werden kann. Beide Polarisationstore sind nur leicht seitlich versetzt.

Die Erfindung ist unter anderem für eine Hohlleiter-Polarisationsweiche anhand eines quadratischen Hohlleiters mit zwei Rechteckhohlleiteranschlüssen erläutert worden. Das Funktionsprinzip gilt allgemein aber auch bei einem runden Hohlleiter, an den zwei oder auch mehrere Rechteckhohlleiter angeschaltet sind. In einem quadratischen oder runden Hohlleiter sind zwei Hauptwellentypen mit senkrecht zueinanderliegenden Polarisationsebenen ausbreitungsfähig, die getrennt voneinander in einen oder mehrere nur eine Polarisation zugeordneten Rechteckhohlleiter überkoppelt werden können.

Durch Ersetzung eines quadratischen Hohlleiters durch einen runden Hohlleiter können die Wellentypen H₁₁ und H₁₁ übertragen werden.

Schließlich wird noch angemerkt, daß die Hohlleiter mit Diskontinuitäten zum Zwecke der Anpassung versehen werden können, die auch in den Seitenwänden quer zum Koppelfenster ausgebildet sein können.

Nachfolgend wird noch auf ein abgewandeltes Ausführungsbeispiel einer Polarisationsweiche gemäß den Figuren 4 und 5 Bezug genommen.

Bei dieser Polarisationsweiche ist der erste Hohlleiter 1 ebenfalls quadratisch ausgebildet. Der eine linear polarisierte Hohlleiter-Wellentyp breitet sich aber im Gegensatz zu dem Ausführungsbeispiel gemäß den Figuren 2 und 3 nicht in verlängerter Axialrichtung zum Hohlleiter 1 aus, sondern wird über ein separates Auskoppelfenster 5′ ausgekoppelt, welches mittig in Längsrichtung verlaufend an der in Fig. 4 gezeigten linken Seitenwand des Hohlleiters 1 eingebracht ist. Daran schließt sich zur Richtungsumkehrung ein Winkel 27 an.

Die erfindungsgemäße Auskopplung des zweiten linear polarisierten und senkrecht zum ersten Wellentyp stehenden Wellentyps erfolgt über das in Fig. 4 auf der gegenüberliegenden rechten Seite des Hohlleiters 1 eingebrachte Koppelfenster 5, welches dort außermittig im Hohlleiter 1 angebracht ist, wie dies insbesondere aus Fig. 5 ersichtlich ist. Dort wird unter Verdrehung der Polarisationsebene der zweite Hohlleiterwellentyp ausgekoppelt und ebenfalls durch einen nachfolgenden Winkel 25 in der Richtung umgekehrt. Jeweils gegenüberliegend zum Auskoppelfenster 5′ bzw. zum Koppelfenster 5 ist ein Kurzschluß 9′ angebracht. Am Ende der Ausbreitrichtung zum Hohlleiter 1 ist ein Hohlleiterabschluß 31 vorgesehen.

Im Gegensatz zu dem Ausführungsbeispiel gemäß den Figuren 2 und 3 sind die vom Hohlleiter 1 an den Koppel- bzw. Auskoppelfenster 5 bzw. 5′ ausgehenden Rechteckhohlleiter mit ihrer Schmalseite jeweils aufeinanderzuliegend ausgerichtet, wohingegen beim Ausführungsbeispiel nach Fig. 2 und 3 die nach dem Koppelfenster 5 weiterverlaufenden Hohlleiterzweige 13 und 17 mit ihrer Breitseite aufeinander zu ausgerichtet sind. Aber auch beim Ausführungsbeispiel nach Fig. 4 und 5 können die beiden zu den beiden Hohlleiterzweigen 13 und 17 gehörenden Polarisationstore 19 und 21 in einer gemeinsamen Ebene liegen.

## Patentansprüche

1. Hohlleiter-Twist, bestehend aus einem ersten und einem zweiten Hohlleiter (1, 13), die sich in einem Koppelbereich überdecken, wo sie ein gemeinsames Koppelfenster (5) aufweisen, das in einer Ebene parallel zu den E-Feldlinien der H₁₀-Welle des ersten Hohlleiters (1) liegt und sich außermittig in der Fläche parallel zur H-Ebene des zweiten Hohlleiters zur Erzielung einer Verkopplung der in ihrer Orientierung um 90° gedrehten Wellen angeordnet ist.

2. Hohlleiter-Twist nach Anspruch 1, **dadurch gekennzeichnet,** daß der erste und zweite Hohlleiter (1, 13) zwei Rechteckhohlleiter sind und daß das Koppelfenster (5) am ersten Rechteckhohlleiter mittig an dessen Schmalseite und am zweiten Hohlleiter (13) außermittig an dessen Breitseite angeordnet ist.

3. Hohlleiter-Twist nach Anspruch 1 oder 2, **dadurch gekennzeichnet,** daß das Koppelfenster (5) in dem zweiten Hohlleiter (13) unmittelbar am Rand der Breitseite des Hohlleiters (13) sitzt.

4. Hohlleiter-Twist nach einem der Ansprüche 1 bis 3, **dadurch gekennzeichnet,** daß am Ende des ersten Hohlleiters (1) nach dem Koppelfenster (5) ein H-Krümmer-, H-Winkelstück oder ein Kurzschluß angeordnet ist.

5. Verwendung eines Hohlleiter-Twistes nach einem der Ansprüche 1 bis 4 für eine Polarisationsweiche, **dadurch gekennzeichnet,** daß der erste Hohlleiter (1) zum Übertragen zweier linear polarisierter Hauptwellentypen mit senkrecht zueinander ausgerichteten Polarisationsebenen ausgebildet ist, daß in diesem Hohlleiter (1) zu dem mittig und parallel zur Ausbreitrichtung der Wellen eingebrachten Koppelfenster (5) gegenüberliegend ein Kurzschluß (9′) zum weiteren Übertragen lediglich des einen Hauptwellentyps mit einer zur Ebene des Koppelfensters (5 ) parallelen Polarisationsebene und zum Überkoppeln des weiteren Hauptwellentyps mit senkrecht zum ersten und zur Ebene des Koppelfensters (5) stehenden Polarisationsebene in den zweiten Hohlleiter (13) derart vorgesehen ist, daß die Polarisationsebenen wie auch die Ausbreitrichtungen der beiden linear polarisierten Wellen in den beiden Hohlleiterzweigen (13, 17) jeweils parallel zueinander liegen.

6. Verwendung nach Anspruch 5, **dadurch gekennzeichnet,** daß an dem ersten Hohlleiter das Koppelfenster (5) zum Auskoppln des einen linear polarisierten Hauptwellentyps in Ausbreitrichtung außermittig und an der gegenüberliegenden Seite zum ersten Hohlleiter (1) aber in Ausbreitrichtung versetzt liegt und ein zweites Auskoppelfenster (5′) mittig zur weiteren Übertragung lediglich des anderen Hauptwellentyps angebracht ist, welches ebenfalls in Längsrichtung des ersten Hohlleiters (1) derart verläuft, daß die Polarisationsebenen der beiden linear polarisierten Wellen in den beiden am Koppelfenster bzw. Auskoppelfenster (5, 5′) jeweils mittig angekoppelten Hohlleiterzweigen (13, 17) jeweils parallel zueinander liegen.

7. Verwendung nach Anspruch 6, **dadurch gekennzeichnet,** daß sich an das Koppel- bzw. Auskoppelfenster (5, 5′) für die beiden Hohlleiterzweige (13, 17) jeweils ein die Ausbreitrichtung der Wellen umgekehrende Krümmer bzw. Winkel (25, 27) anschließen.

8. Verwendung nach Anspruch 6 oder 7, **dadurch gekennzeichnet,** daß das Koppelfenster (5) zum Verkoppeln der in ihrer Orientierung. um 90° gedrehten Wellen dem gegenüberliegenden Auskoppelfenster (5′) in Ausbreitrichtung des ersten Hohlleiters (1) nachgeordnet ist.

9. Verwendung nach einem der Ansprüche 6 bis 8, **dadurch gekennzeichnet,** daß jeweils gegenüberliegend zum Koppel- bzw. Auskoppelfenster (5, 5′) ein den weiteren quer dazu verlaufenden Querschnitt durch den ersten Hohlleiter (1) verengender Kurzschluß (9′) noch vor einem den ersten Hohlleiter (1) abschließenden Hohlleiterverschluß (31) vorgesehen ist.

10. Verwendung nach einem der Ansprüche 5 bis 9, **dadurch gekennzeichnet,** daß der erste Hohlleiter (1) einen quadratischen Querschnitt zur Übertragung einer H₁₀- und H₀₁-Welle aufweist.

11. Verwendung nach Ansprüch 10, **dadurch** daß die beiden Hohlleiterzweige (13, 17), die dem Koppelfenster (5) bzw. dem Kurzschluß (9′) nachgeordnet sind, jeweils aus einem Rechteckhohlleiter bestehen, deren Längs- bzw. Breitseiten gleich ausgerichtet liegen.

12. Verwendung nach einem der Ansprüche 5 bis 11, **dadurch gekennzeichnet,** daß die beiden Hohlleiterzweige (13, 17) mit jeweils einem Polarisationstor (19, 21) in Verbindung stehen, welche in einer gemeinsamen Anschlußebene (23) an der Polarisationsweiche liegen.

13. Verwendung nach einem der Ansprüche 5 bis 12, **dadurch gekennzeichnet,** daß der erste Hohlleiter (1) einen runden Querschnitt zur Übertragung der Wellentypen H₁₁ und H₁₁ aufweist.

14. Verwendung nach einem der Ansprüche 5 bis 13, **dadurch gekennzeichnet,** daß die Hohlleiter (1, 13, 17) zum Zweck der Anpassung mit Diskontinuitäten versehen sind.

## Claims

1. A hollow waveguide-twist, consisting of a first and a second hollow waveguide (1, 13), which overlap in a coupling region, where they comprise a common coupling window (5), which lies in a plane parallel with the E field lines of the H₁₀ wave of the first hollow waveguide (1) and is off-centre in the surface parallel with the H plane of the second hollow waveguide for the purpose of producing a coupling of the waves which are rotated in their orientation by 90°.

2. A hollow waveguide-twist according to claim 1, characterised in that the first and the second hollow waveguide (1, 13) are two rectangular hollow waveguides and that the coupling window (5) is disposed at the first rectangular hollow waveguide in the centre of the narrow side thereof and at the second hollow waveguide (13) off-centre of the broad side thereof.

3. A hollow waveguide-twist according to claim 1 or 2, characterised in that the coupling window (5) sits in the second hollow waveguide (13) directly at the edge of the broad side of the hollow waveguide (13).

4. A hollow waveguide-twist according to any one of claims 1 to 3, characterised in that an H-bend, an H-angle piece or a short circuit is disposed at the end of the first hollow waveguide (1) after the coupling window (5).

5. Application of a hollow waveguide-twist according to any one of claims 1 to 4 for a polarization separating filter, characterised in that the first hollow waveguide (1) is designed for the purpose of transmitting two linear polarised main wave types having polarisation planes aligned perpendicular with respect to each other, that in this hollow waveguide (1) opposite to the coupling window (5) installed at the centre and parallel with the direction of travel of the waves a short circuit (9′) is disposed for the purpose of further transmitting only the main wave type with a polarisation plane parallel with the plane of the coupling window (5) and for over-coupling the other main wave type with the polarisation plane standing perpendicular to the first and to the plane of the coupling window in the second hollow waveguide (13) in such a manner that the polarisation planes are in each case parallel with each other, as are the directions of travel of the two linear polarised waves in the two hollow waveguide branches (13, 17).

6. Application according to claim 5, characterised in that at the first hollow waveguide the coupling window (5) for the purpose of uncoupling one linear polarised main wave type in the direction of travel lies off-centre and at the opposite side to the first hollow waveguide (1) but displaced in the direction of travel and a second uncoupling window (5′) is attached at the centre for the purpose of further transmitting only the other main wave type, which likewise extends in the longitudinal direction of the first hollow waveguide (1) in such a manner, that the polarisation planes of the two linear polarised waves lie in each case parallel with each other in the two hollow waveguide branches (13, 17) coupled in each case at the centre at the coupling window or uncoupling window (5, 5′).

7. Application according to claim 6, characterised in that in each case a bend or angle (25 27) which reverses the direction of travel of the waves is connected to the coupling and uncoupling window (5, 5′).

8. Application according to claim 6 or 7, characterised in that the coupling window (5) is disposed downstream of the opposite lying uncoupling window (5′) in the direction of travel of the first hollow waveguide (1) for the purpose of coupling the waves which are rotated in their orientation by 90°.

9. Application according to any one of claims 6 to 8, characterised in that in each case opposite the coupling and uncoupling window (5, 5′) and in advance of a hollow waveguide closure (31) which closes the first hollow waveguide (1) is disposed a short circuit (9′) which reduces the width of the wider cross-section extending transverse thereto by virtue of the first hollow waveguide (1).

10. Application according to any one of claims 5 to 9, characterised in that the first hollow waveguide (1) comprises a rectangular cross-section for the purpose of transmitting a H₁₀- and H₀₁ wave.

11. Application according to claim 10, characterised in that the two hollow waveguide branches (13, 17) which are disposed downstream of the coupling window (5) and the short circuit (9′) consist in each case of a rectangular hollow waveguide, the elongated or rather broad sides of which are aligned equally.

12. Application according to any one of claims 5 to 11, characterised in that the two hollow waveguide branches (13, 17) are each connected to a polarisation gate (19, 21) which lie in a common connecting plane (23) at the polarisation separating filter.

13. Application according to any one of claims 5 to 12, characterised in that the first hollow waveguide (1) comprises a round cross-section for the purpose of transmitting the wave types H₁₁ and H_{11.}

14. Application according to any one of claims 5 to 13, characterised in that the hollow waveguide (1, 13, 17) are provided for the purpose of matching the discontinuities.

## Revendications

1. Guide d'ondes à torsade constitué d'un premier et d'un deuxième guide d'ondes (1, 13) qui sont superposés dans la zone de couplage, où ils présentent une fenêtre de couplage commune (5) qui est située dans un plan parallèle aux lignes de champ (E) de l'onde H₁₀ du premier guide d'ondes (1) et qui est disposée de manière désaxée dans la face parallèle au plan H du deuxième guide d'ondes pour créer un couplage des ondes dont l'orientation a été modifiée de 90°.

2. Guide d'ondes à torsade selon la revendication 1, caractérisé en ce que le premier et le deuxième guide d'ondes (1, 13) sont deux guides d'ondes rectangulaires, et en ce que la fenêtre de couplage (5) est située sur le premier guide d'ondes rectangulaire, au milieu de son côté étroit et, sur le deuxième guide d'ondes (13), avec désaxement sur son côté large.

3. Guide d'ondes à torsade selon la revendication 1 ou 2, caractérisé en ce que la fenêtre de couplage (5) est située dans le deuxième guide d'ondes (13), immédiatement au bord du côté large du guide d'ondes (13).

4. Guide d'ondes à torsade selon la revendication 1 à 3, caractérisé en ce que, à l'extrémité du premier guide d'ondes (1) et après la fenêtre de couplage (5), sont disposés une courbe H, un coude H ou un court-circuit.

5. Utilisation d'un guide d'ondes à torsade selon l'une des revendications 1 à 4 pour un séparateur de polarisation, caractérisé en ce que le premier guide d'ondes (1) est conçu pour transmettre deux types de guides d'ondes principaux à polarisation linéaire avec des plans de polarisation perpendiculaires l'un à l'autre, en ce qu'il est prévu, dans ce guide d'ondes 1, un court-circuit (9′) opposé à la fenêtre de couplage (5) montée au centre et parallèle à la direction de propagation des ondes, en vue de la transmission ultérieure uniquement d'un des types d'onde principaux avec un plan de polarisation parallèle au plan de la fenêtre de couplage (5) et pour le surcouplage de l'autre type d'ondes principal, avec un plan de polarisation perpendiculaire au premier et au plan de la fenêtre de couplage (5) dans le deuxième guide d'ondes (13), de façon que les plans de polarisation, tout comme les directions de propagation des deux ondes à polarisation linéaire, soient parallèles les unes aux autres dans les deux branches des guides d'ondes (13, 17).

6. Utilisation selon la revendication 5, caractérisée en ce qu'on dispose la fenêtre de couplage (5) sur le premier guide d'ondes pour découpler l'un des types d'onde principaux à polarisation linéaire dans la direction de propagation avec désaxement et sur le côté opposé au premier guide d'ondes (1), ainsi que, mais avec décalage dans la direction de propagation, une deuxième fenêtre de couplage (5′) située au milieu pour la transmission ultérieure uniquement de l'autre type d'onde principal qui est également disposé dans la direction longitudinale du premier guide d'ondes (1), de façon que les plans de polarisation des deux ondes à polarisation linéaire dans les deux branches des guides d'ondes (13, 17) couplées chacune centralement à la fenêtre de couplage ou à la fenêtre de découplage (5, 5′) soient parallèles l'une à l'autre.

7. Utilisation selon la revendication 6, caractérisée en ce qu'une courbe ou un coude (25, 27) modifiant la direction de propagation des ondes est raccordée à la fenêtre de couplage ou à la fenêtre de découplage (5, 5′) pour les deux branches des guides d'ondes (13, 17).

8. Utilisation selon la revendication 6 ou 7, caractérisée en ce que la fenêtre de couplage (5) pour le couplage des ondes dont l'orientation a été modifiée de 90° est disposée en aval de la fenêtre de découplage (5′) opposée dans la direction de propagation du premier guide d'ondes (1).

9. Utilisation selon l'une des revendications 6 à 8, caractérisée en ce qu'il est prévu, en outre, un court-circuit (9′) opposé à la fenêtre de couplage et à la fenêtre de découplage (5, 5′) et à section disposée transversalement par rapport à celle-ci et rétrécissant le premier guide d'ondes (1), ce court-circuit étant situé avant une pièce de fermeture (31) fermant le premier guide d'ondes (1).

10. Utilisation selon l'une des revendications 5 à 9, caractérisée en ce que le premier guide d'ondes (1) présente une section carrée pour la transmission d'une onde H₁₀ et H₀₁.

11. Utilisation selon la revendication 10, caractérisée en ce que les deux branches des guides d'ondes (13, 17) qui sont situées après la fenêtre de couplage (5) ou après le court-circuit (9′) sont constituées chacune d'un guide d'ondes rectangulaire dont les côtés longitudinaux et larges sont orientés de la même manière.

12. Utilisation selon l'une des revendications 5 à 11, caractérisée en ce que les deux branches des guides d'ondes (13, 17) sont connectées chacune à l'une des portes de polarisation (19, 21) qui sont situées dans un plan de raccordement commun (23) du séparateur de polarisation.

13. Utilisation selon l'une des revendications 5 à 12, caractérisée en ce que le premier guide d'ondes (1) présente une section circulaire pour transmettre des ondes de type H₁₁ et H₁₁.

14. Utilisation selon l'une des revendications 5 à 13, caractérisée en ce que les guides d'ondes (1,13, 17) sont pourvus de discontinuités pour permettre l'adaptation.
